# EUROPÄISCHE PATENTSCHRIFT

(11) **EP 0 027 512 B1**
(45) Veröffentlichungstag und Bekanntmachung des Hinweises auf die Patenterteilung: **09.03.1983**
(21) Anmeldenummer: 80104798.6
(22) Anmeldetag: 14.08.1980
(51) Int. Cl.: E02D 3/046, E01C 19/23

(54) **Vorrichtung zur Überwachung des Verdichtungsgrades**
Apparatus for surveying the degree of compaction
Dispositif pour la surveillance du degré de compacité

(30) Priorität: 19.10.1979 DE 2942334
(43) Veröffentlichungstag der Anmeldung: 29.04.1981
(73) Patentinhaber: Bomag-Menck GmbH, D-5407 Boppard (DE)
(72) Erfinder: Vural, Gülertan, Dipl.-Ing., D-5401 Emmelshausen (DE); Blancke, Uwe, D-5400 Koblenz 33 (DE)
(74) Vertreter: Lemcke, Rupert, Dipl.-Ing.

## Beschreibung

Die Erfindung betrifft eine Vorrichtung zur Überwachung des Verdichtungsgrades bei fahrbaren Bodenverdichtungsgeräten, die zumindest ein schwingendes Verdichtungswerkzeug aufweisen, wobei ein zur Wirkleistung des schwingenden Verdichtungswerkzeuges in bekannter Relation stehender Meßwert als Maß für den Verdichtungsgrad abfühlbar und speicherbar ist.

Durch die DE-A-25 54 013, 2052745 oder 2 057 279 ist es bekannt, anstelle von bodenphysikalischen Kennwerten eine direkt am Verdichtungsgerät meßbare Größe als Maß für die in den Boden effektiv hineingesteckte Wirkleistung sowie als Maß für den erreichten Verdichtungsgrad des Bodens zu verwenden. Als Meßgröße eignet sich jeder mit der Wirkleistung des Verdichtungswerkzeuges in bestimmter Relation stehender Wert, also beispielsweise die Antriebsleistung des Verdichtungswerkzeuges nach Abzug des im System selbst verbrauchten Blindleistungsanteiles, bei hydraulisch angetriebenen Verdichtungswerkzeugen der Hydraulikdruck nach Abzug des als Blindleistung verbrauchten Druckanteiles ; bei Verdichtungsgeräten mit mehreren voneinander unabhängig arbeitenden Verdichtungswerkzeugen eignet sich besonders die aus der Höhendifferenz der einzelnen Werkzeuge ableitbare Bodensetzung.

Diese Meßgrößen haben sich bei der Ermittlung der in der gennanten Veröffentlichung beschriebenen Amplitudenvariation im Sinne maximaler Verdichtungsleistung bestens bewährt. Sie lassen jedoch bei einer Reihe von Verdichtungsgeräten häufig keine exakten Rückschlüsse auf den jeweils erzielten Verdichtungsgrad des Bodens zu, so daß nicht feststeht, ob sich weitere Übergänge mit dem Verdichtungsgerät noch lohnen bzw. ob sie überflüssig sind oder bereits zu einem Wiederauflockern des Bodens an der Oberfläche führen.

Daher besteht die Aufgabe der vorliegenden Erfindung darin, die Vorrichtung mit den eingangs angegebenen Merkmalen dahingehend zu verbessern, daß sie eine genauere Aussage hinsichtlich des erreichten Verdichtungsgrades ergibt und daß sie mit gleichem Erfolg bei den unterschiedlichsten Konstruktionen von fahrbaren dynamischen Verdichtungsgeräten eingesetzt werden kann.

Diese Aufgabe wird erfindungsgemäß dadurch gelöst, daß die mit der Wirkleistung in bekannter Relation stehenden Meßwerte bei Vorwärtsfahrt und bei Rückwärtsfahrt des Verdichtungsgerätes jeweils getrennten, der Fahrtrichtung zugeordneten Speichern zuführbar sind und daß die Differenz zwischen Meßwerten aufeinanderfolgender Übergänge in der gleichen Fahrtrichtung in an sich bekannter Weise bestimmbar und anzeigbar ist.

Die Erfindung beruht auf der Erkenntnis, daß die in den Boden effektiv hineingesteckte Wirkleistung auch bei konstant gehaltenen Betriebsparametern (Schwingungsmasse, Schwingungsfrequenz, Schwingungsamplitude und Verdichtungszeit) und auch bei gleichbleibender Bodenkonsistenz Schwankungen unterworfen ist und daß diese Schwankungen auf einer Asymmetrie des Verdichtungswerkzeuges beruhen. Die Größe dieser Schwankungen ist abhängig von der Richtung, in der das Verdichtungsgorät über den zu verdichtenden Boden geführt wird. Es ergibt sich also trotz konstanter Betriebskenngrößen eine geringfügig andere Wirkleistung bei Vorwärtsfahrt des Verdichtungsgerätes als bei Rückwärtsfahrt. Dieser durch Asymmetrie bedingte Unterschied tritt sowohl bei Verdichtungsgeräten mit nur einem Verdichtungswerkzeug, beispielsweise bei einem Plattenrüttler, als auch bei Geräten mit mehreren unabhängig voneinander arbeitenden Verdichtungsgeräten auf. Er ist nach Feststellungen der Anmelderin ursächlich dafür, daß der Vergleich von Meßwerten aus Übergängen, die unmittelbar aufeinander folgen, jedoch gegensätzlicher Richtung sind, kein Entscheidungskriterium dafür abgibt, wann die optimale Verdichtung des Bodens erreicht ist. Deshalb erfolgt eine getrennte Überwachung der bei der Vorwärtsfahrt ermittelten Meßwerte und der bei der Rückwärtsfahrt ermittelten Meßwerte und es werden nur solche Meßwerte miteinander verglichen, die der gleichen Fahrtrichtung des Verdichtungsgerätes zugeordnet sind.

In Weiterbildung des Erfindungsgedankens ist es zur Differenzbildung aufeinanderfolgender Meßwerte gleicher Fahrtrichtung zweckmäßig, daß die beiden unterschiedlicher Fahrtrichtung zugeordneten Speicher jeweils einen Vorspeicher für die Meßwerte des neuen und einen Nachspeicher für die Meßwerte des alten Überganges aufweisen. Um die Speicherkapazität möglichst niedrig zu halten, ist es besonders günstig, wenn die Eingabe eines neuen Meßwertes die Löschung des im Nachspeicher stehenden Meßwertes und die Transferierung des im Vorspeicher stehenden Meßwertes auf den Nachspeicher bewirkt. Dadurch bleiben immer nur diejenigen Meßwerte gespeichert, die zur Differenzbildung mit dem neuen Meßwert bekannt sein müssen, wohingegen Meßwerte aus älteren Übergängen zum frühestmöglichen Zeitpunkt gelöscht werden.

Um die Bedienung des Verdichtungsgerätes zu vereinfachen, ist es vorteilhaft, wenn die Differenz zwischen Meßwerten aufeinanderfolgender Übergänge in gleicher Fahrtrichtung einem Komparator zugeführt werden, der bei Unterschreiten eines vorgegebenen Mindestwertes ein Signal auslöst. Dadurch wird der Bedienungsperson angezeigt, daß ein weiterer Geräteeinsatz nicht mehr lohnt und es bei einer weiteren Verdichtung sogar zur Wiederauflockerung des Bodens kommen kann. Ferner besteht die Möglichkeit, bei Unterschreiten des vorgegebenen Mindestwertes automatisch die Fahrgeschwindigkeit des Verdichtungsgerätes zu erhöhen und damit die pro Längeneinheit in den Boden hineingesteckte Verdichtungsleistung zu verringern. Diese Geschwindigkeitserhöhung kann zweckmäßig durch einen Regler gesteuert werden, derart, daß sich gerade diejenige Fahrgeschwindigkeit einstellt, bei der die Differenz zwischen Meßwerten aufeinanderfolgender Übergänge in gleicher Fahrtrichtung etwa dem vorgegebenen Mindestwert entspricht.

Außerdem besteht die vorteilhafte Möglichkeit, daß die Differenz zwischen Meßwerten aufeinanderfolgender Übergänge in gleicher Fahrtrichtung in an sich bekannter Weise mittels Variation der Amplitude des Verdichtungswerkzeuges maximiert wird, wie dies in der DE-A 2554013 beschrieben ist.

Es liegt im Rahmen der vorliegenden Erfindung, die für die Wirkleistung repräsentativen Meßwerte entweder permanent über die gesamte Länge eines Überganges zu messen und zu verarbeiten oder stattdessen nur während eines kurzen Teilstückes zu Beginn eines jeden neuen Überganges. Grundsätzlich ist es dabei zweckmäßig, anstelle eines Momentan-Meßwertes eine bestimmte Wegstrecke oder Zeit vorzugeben, den dazu gehörigen Meßwertverlauf zu erfassen und einem Rechner zur Bildung des integralen Meßwert-Mittelwertes zuzuführen. Dadurch werden unvermeidliche lokale Schwankungen des Meßwertes unschädlich gemacht.

Der für die Wirkleistung repräsentative Meßwert kann in verschiedener Weise gewonnen werden. Beispielsweise kann die Antriebsleistung über das Drehmoment und die Drehzahl gemessen werden und hiervon durch eine Störgrößenaufschaltung die im System selbst verbrauchte Blindleistung abgezogen werden. Die Blindleistung kann auf einfache Weise dadurch gemessen werden, daß man den Rahmen mit den Verdichtungswerkzeugen hochhebt und dann die im System selbst verbrauchte Leistung in Abhängigkeit von den Betriebsparametern, also vor allem in Abhängigkeit von der Schwingungsamplitude und der Schwingungsfrequenz, mißt. Die Blindleistung ist dann für alle in Betracht kommenden Betriebsparameter bekannt und kann durch einen Rechner von der gemessenen Antriebsleistung abgezogen werden.

Meist werden die Verdichtungsgeräte hydraulisch angetrieben. In diesem Fall ist es besonders zweckmäßig, daß der Hydraulikdruck als Meßgröße fungiertauch hier unter Berücksichtigung des im System selbst als Blindleistung verbrauchten Druckanteiles, dessen Messung in gleicher Weise, wie zuvor beschrieben, erfolgen kann.

Bei Verdichtungsgeräten, die mit gleichbleibenden Betriebsparametern arbeiten, kann natürlich die Berücksichtigung der Blindleistung unterbleiben, da sie konstant ist und bei der Differenzbildung der Meßwerte herausfällt.

Hinsichtlich der meßtechnischen Verarbeitung des Meßwertes ist es wegen der besonders hohen Genauigkeitsanforderungen an die von Übergang zu Übergang sich ändernden gemessenen Werte zweckmäßig, daß die Verarbeitungskette einen Meßwertaufnehmer, einen Verstärker, einen Differentiator, einen Tiefpaßfilter, einen Anpassungsverstärker, einen Spannungs/Frequenz-Wandler, einen Teiler, einen Zähler, fahrtrichtungszugeordnete Speicher und einen Differenzbildner umfaßt. Zusätzlich kann in der Verarbeitungskette ein Differentiator vorgesehen sein, der momentane Meßwertsprünge, soweit diese außerhalb eines vorgegebenen Änderungsbereiches liegen, von der Speicherung ausschließt.

Weitere Einzelheiten und Merkmale der Erfindung ergeben sich aus der nachfolgenden Beschreibung eines Ausführungsbeispieles anhand der Zeichnung.

Ein Meßwertaufnehmer 1 erzeugt eine beispielsweise dem Druck im Hydraulikkreislauf des hydraulisch angetriebenen Verdichtungswerkzeuges proportionale Spannung. Diese Spannung gelangt über einen Trägerfrequenzverstärker 2, einen Tiefpaßfilter 3 und einen Anpassungsverstärker 4 zu einem Spannungs/Frequenz-Wandler 5. Letzterer erzeugt eine druckproportionale Frequenz, die über einen Teiler 6 einem Hauptregister bzw. Zähler 7 zugeführt wird. Der Teiler 6 dividiert die Impulszahl der Ausgangsfrequenz des Spannungs/Frequenz-Wandlers 5 durch eine vorgegebene Meßzeit und bildet dadurch den erwünschten integralen Mittelwert des Druckes. Ein an den Teiler 6 angeschlossenes Zeitglied 8, das beispielsweise quarzgesteuert sein kann, steuert diesen Teiler so, daß die Impulszahl stets durch die tatsächlich vorgegebene Meßzeit dividiert wird, so daß auch bei unterschiedlichen Meßzeiten (beispielsweise 5 Sekunden oder 8 Sekunden) ein stets vergleichbarer integraler Mittelwert dem Zähler 7 zugeführt wird.

Um Hochlaufvorgänge des Verdichtungsgerätes und andere instationäre Betriebszustände, wie sie beispielsweise beim Überfahren eines großen Steines auftreten können, zu eliminieren, ist zweckmäßigerweise zwischen dem Trägerfrequenzverstärker 2 und dem Tiefpaßfilter 3 ein Differentiator zwischengeschaltet. Dieser Differentiator prüft die Schnelligkeit der Druckänderung, also beispielsweise das Differential des Druckes über der Zeit dp/dt, und blockiert die Weiterverarbeitung solcher Meßwerte, die außerhalb eines vorgegebenen Steigungsbereiches dp/dt liegen, bis die Störungen abgeklungen sind ; die Messung wird also entsprechend verzögert:
Die Bereinigung des vom Meßwertaufnehmer 1 gemessenen Druckes von dem für die Blindleistung verantwortlichen Druckanteil erfolgt durch Aufschaltung einer entsprechenden Störgröße entweder direkt hinter dem Meßwertaufnehmer oder an einer anderen geeigneten Stelle der bis jetzt besprochenen Kette. In den Zähler 7 gelangen also nur solche Meßwerte, die tatsächlich für die dem Boden zugeführte Wirkleistung repräsentativ sind. Diese Störgrößenaufschaltung kann dann unterbleiben, wenn die Betriebskenngrößen des Verdichtungsgerätes während aller Übergänge gleich bleiben, so daß die Antriebsleistung direkt proportional für die Verdichtungsleistung ist.

Aus dem Hauptregister 7 werden die Meßwerte je nachdem, ob Vorwärtsfahrt oder Rückwärtsfahrt vorliegt, entweder von einem Speicher V, oder von einem Speicher R, abgerufen. Diese Speicher fungieren als Vorspeicher, denen jeweils ein Nachspeicher V₂ bzw. R₂ zugeordnet ist. Die Vorspeicher sind außerdem, ebenso wie die Nachspeicher, an einen gemeinsamen Differenzbildner 9 angeschlossen.

Ferner ist eine Anzeigevorrichtung 10 unmittelbar an die Vorspeicher und eine weitere Anzeigevorrichtung 11 an den Differenzbildner 9 angeschlossen.

Die Funktion ist folgende : Es sei angenommen, daß die Speicher V, und V₂ der Vorwärtsfahrt, die Speicher R, und R₂ der Rückwärtsfahrt des Verdichtungsgerätes zugeordnet seien und daß der erste Übergang in Vorwärtsrichtung erfolge. Weiterhin sei angenommen, daß im Hauptregister 7 eine integrale Mittelwertbildung der ankommenden Signale stattfindet, derart, daß für jeden Übergang hur ein Signal aus dem Hauptregister abzurufen ist. Dann wird das für den ersten Vorwärtsübergang stehende Signal im Speicher V, abgespeichert. Der zweite Übergang, der rückwärts erfolgt, liefert seinen Meßwert an den Speicher R,. Der dritte Übergang erfolgt wieder in Vorwärtsrichtung, d. h., er muß im Speicher V, gespeichert werden ; seine Eingabe löst jedoch automatisch die vorherige Transferierung des im Speicher V₁ noch stehenden alten Meßwertes auf den Nachspeicher V₂ aus. Anschließend wird im Differenzbildner 9 die Meßwertdifferenz zwischen dem ersten Übergang und dem dritten Übergang gebildet und ggf. in der Anzeigevorrichtung 11 zur Anzeige gebracht. Der vierte Übergang erfolgt rückwärts, sein Meßwert wird also im Speicher R₁ gespeichert, zuvor wird jedoch der darin noch stehende Wert des zweiten Übergangens auf den Nachspeicher R₂ transferiert. Dann bildet der Differenzbildner 9 die Meßwertdifferenz zwischen dem vierten und dem zweiten Übergang. Bei den nächsten Übergängen wiederholt sich der Vorgang entsprechend, wobei jetzt jeweils noch hinzu kommt, daß der im Nachspeicher stehende Meßwert bei Eingabe eines neuen Meßwertes gelöscht wird.

Mit zunehmender Verdichtung des Bodens werden die Differenzen zwischen Meßwerten aufeinanderfolgender Übergänge in gleicher Fahrtrichtung immer geringer. Schließlich wird ein Zustand erreicht, wo sich weitere Übergänge nicht mehr lohnen und wo es sogar zu der befürchteten Wiederauflockerung des Bodens kommt und eine nochmalige Nachverdichtung notwendig wird.

Um den Verdichtungsvorgang zum richtigen Zeitpunkt abzubrechen, ist ein Komparator 12 vorgesehen, der die vom Differenzbildner 11 ermittelte Meßwertdifferenz mit einem vorgegebenen Minimalwert vergleicht und bei Erreichen oder Unterschreiten dieses Minimalwertes ein Signal auslöst. Dieses Signal kann auch darin bestehen, daß ein Geschwindigkeitsregler angesteuert wird, der die Geschwindigkeit des Verdichtungsgerätes solange erhöht, bis die Meßwertdifferenz etwa dem vorgegebenen Minimalwert entspricht.

Sind in dem Verdichtungsgerät mehrere separat angetriebene Verdichtungswerkzeuge mit schwingenden Massen kombiniert, so empfiehlt es sich zur höheren Genauigkeit, die Verdichtungsleistung bei jedem Verdichtungswerkzeug getrennt zu messen.

## Patentansprüche

1. Vorrichtung zur Überwachung des Verdichtungsgrades bei fahrbaren Bodenverdichtungsgeräten, die zumindest ein schwingendes Verdichtungswerkzeug aufweisen, wobei ein zur Wirkleistung des schwingenden Verdichtungswerkzeuges in bekannter Relation stehender Meßwert als Maß für den Verdichtungsgrad abfühlbar und speicherbar ist, dadurch gekennzeichnet, daß die mit der Wirkleistung in bekannter Relation stehenden Meßwerte bei Vorwärtsfahrt und bei Rückwärtsfahrt des Verdichtungsgerätes jeweils getrennten, der Fahrtrichtung zugeordneten Speichern (V₁, V₂; R₁, R₂) zuführbar sind und daß die Differenz zwischen den Meßwerten aufeinanderfolgender Übergänge in der gleichen Fahrtrichtung in an sich bekannter Weise bestimmbar und anzeigbar sind.

2. Vorrichtung nach Anspruch 1, dadurch gekennzeichnet, daß die beiden unterschiedlicher Fahrtrichtung zugeordneten Speicher jeweils einen Vorspeicher (V₁, R,) für die Meßwerte des neuen und einen Nachspeicher (V₂, R₂) für die Meßwerte des alten Überganges aufweisen.

3. Vorrichtung nach Anspruch 2, dadurch gekennzeichnet, daß die Eingabe neuer Meßwerte die Löschung der im Nachspeicher (V₂, R₂) stehenden Meßwerte und die Transferierung der im Vorspeicher (V₁, R,) stehenden Meßwerte auf den Nachspeicher bewirkt.

4. Vorrichtung nach einem der vorhergehenden Ansprüche, dadurch gekennzeichnet, daß die Differenz zwischen Meßwerten aufeinanderfolgender Übergänge in der gleichen Fahrtrichtung einem Komparator (12) zuführbar ist, der bei Unterschreiten eines vorgegebenen Mindestwertes ein Signal auslöst.

5. Vorrichtung nach Anspruch 4, dadurch gekennzeichnet, daß bei Unterschreiten des vorgegebenen Mindestwertes automatisch eine Erhöhung der Fahrgeschwindigkeit erfolgt.

6. Vorrichtung nach Anspruch 1 bis 5, dadurch gekennzeichnet, daß die Differenz zwischen Meßwerten aufeinanderfolgender Übergänge in der gleichen Fahrtrichtung in an sich bekannter Weise mittels Variation der Amplitude des Verdichtungswerkzeuges maximierbar ist.

7. Vorrichtung nach einem der vorhergehenden Ansprüche, dadurch gekennzeichnet, daß die Meßwerte einem Rechner zur Bildung des integralen Meßwert-Mittelwertes über der gemessenen Wegstrecke oder über der Zeit zuführbar sind.

8. Vorrichtung nach einem der vorhergehenden Ansprüche, mit hydraulisch angetriebenen Verdichtungswerkzeugen, dadurch gekennzeichnet, daß in an sich bekannter Weise der Hydraulikdruck unter Berücksichtigung des im System als Blindleistung verbrauchten Druckanteiles als Meßgröße für die Wirkleistung fungiert.

9. Vorrichtung nach einem der vorhergehenden Ansprüche, dadurch gekennzeichnet, daß die Verarbeitungskette für die Meßwerte einen Meßwertaufnehmer (1), einen Trägerfrequenzverstärker (2), einen Differentiator, einen Tiefpaßfilter (3), einen Anpassungsverstärker (4), einen Spannungs/Frequenz-Wandler (5), einen Teiler (6), einen Zähler (7), fahrtrichtungszugeordnete Speicher (V₁, V2; R₁, R₂) und einen Differenzbildner (9) umfaßt.

10. Vorrichtung nach Anspruch 9, dadurch gekennzeichnet, daß die Verarbeitungskette einen Differentiator aufweist, der momentane, außerhalb eines vorgegebenen Bereiches liegende Meßwertsprünge von der Speicherung ausschließt.

## Claims

1. Apparatus for monitoring the compacting degree in the case of movable soil compacting appliances, which comprise at least one oscillating compacting tool, it being possible for a measured value in a known relation to the effective efficiency of the oscillating compacting tool to be scanned and stored as a measure for the compacting degree, characterized in that the measured values in a known relation to the effective efficiency may be supplied to separate stores (V₁, V₂ ; Rᵢ, R₂) in each case associated with the direction of travel, in the case of forward travel and rearward travel of the compacting appliance ; and in that the difference between the measured values of consecutive passages in the same direction of travel may be determined and displayed in a manner known per se.

2. Apparatus according to claim 1, characterized in that the two stores associated with a different direction of travel in each case comprise a prestore (V₁, R₁) for the measured values of the new passage and an after-store (V₂, R₂) for the measured values of the old passage.

3. Apparatus according to claim 2, characterized in that the input of new measured values effects the cancellation of the measured values in the after-store (V₂. R₂) and the transfer of the measured values in the prestore (Vᵢ, R₁) to the after-store.

4. Apparatus according to one of the preceding claims, characterized in that the difference between measured values of consecutive passages in the same direction of travel may be supplied to a comparator (12) which triggers a signal when a predetermined minimum value is not reached.

5. Apparatus according to claim 4, characterized in that when the predetermined minimum value is not reached the travel speed is automatically increased.

6. Apparatus according to claims 1 to 5, characterized in that the difference between measured values of consecutive passages in the same direction of travel may be maximized in a manner known per se by varying the amplitude of the compacting tool.

7. Apparatus according to one of the preceding claims, characterized in that the measured values may be supplied to a computer in order to form the integral measured value average value over the distance measured or over the period of time.

8. Apparatus according to one of the preceding claims, with hydraulically driven compacting tools, characterized in that, in a manner known per se, the hydraulic pressure acts as a measured variable for the effective efficiency taking into account the pressure component used in the system as reactive power.

9. Apparatus according to one of the preceding claims, characterized in that the processing chain for the measured values comprises a measured value receiver (1), a carrier frequency amplifier (2), a differentiator, a low-pass filter (3), an adapting amplifier (4), a voltage/frequency-transformer (5), a divider (6), a counter (7), stores (V₁, V₂ ; R₁, R₂) associated with the direction of travel and a difference former (9).

10. Apparatus according to claim 9, characterized in that the processing chain comprises a differentiator which excludes instantaneous measured value jumps - of the storage - which lie outside a predetermined region.

## Revendications

1. Dispositif de surveillance du degré de compactage équipant les engins roulants de compactage du sol, qui présentent au moins un outil de compactage oscillant, dans lequel une valeur mesurée, qui est dans une relation connue avec la puissance effective de l'outil de compactage oscillant, peut être captée et mémorisée en tant que mesure du degré de compactage, caractérisé en ce que les valeurs mesurées, qui sont dans une relation connue avec la puissance effective, peuvent être amenées, lors de la marche avant et de la marche arrière de l'engin de compactage, à des mémoires séparées (V₁, V₂ ; R₁, R₂) affectées à chaque sens de marche, et que la différence entre les valeurs mesurées de passages successifs dans le même sens de marche peut être déterminée et affichée de manière en elle-même connue.

2. Dispositif selon la revendication 1, caractérisé en ce que les deux mémoires affectées à un sens de marche différent présentent chacune une mémoire préalable (V₁, R₁) pour les valeurs mesurées du nouveau passage et une mémoire postérieure (V₂, R₂) pour les valeurs mesurées de l'ancien passage.

3. Dispositif selon la revendication 2, caractérisé en ce que l'introduction de nouvelles valeurs mesurées provoque l'effacement des valeurs mesurées qui se trouvent dans la mémoire postérieure (V₂, R₂) et le transfert des valeurs mesurées qui se trouvent dans la mémoire préalable (Vₗ, R,) à la mémoire postérieure.

4. Dispositif selon l'une des revendications précédentes caractérisé en ce que la différence entre des valeurs mesurées de passages successifs dans le même sens de marche peut être amenée à un comparateur (12) qui, lorsqu'elle devient inférieure à une valeur minimale prescrite, déclenche un signal.

5. Dispositif selon la revendication 4, caractérisé en ce que lorsque la différence devient inférieure à la valeur minimale prescrite, il s'effectue automatiquement une augmentation de la vitesse de marche.

6. Dispositif selon les revendications 1 à 5, caractérisé en ce que la différence entre des valeurs mesurées de passages successifs dans le même sens de marche peut être maximisée de manière en elle-même connue au moyen d'une variation de l'amplitude de l'outil de compactage.

7. Dispositif selon l'une des revendications précédentes caractérisé en ce que les valeurs mesurées peuvent être amenées à un calculateur pour former la moyenne intégrale des valeurs mesurées sur le parcours mesuré ou dans le temps.

8. Dispositif selon l'une des revendications précédentes, muni d'outils de compactage entraînés hydrauliquement et caractérisé en ce que, de manière en elle-même connue, la pression hydraulique joue le rôle de grandeur mesurée de la puissance effective, compte tenu de la fraction de pression consommée dans le système en tant que puissance réactive.

9. Dispositif selon l'une des revendications précédentes caractérisé en ce que la chaîne de traitement des valeurs mesurées comprend un capteur de valeur mesurée (1), un amplificateur de signal à fréquence porteuse (2), un circuit de différentiation, un filtre passe-bas (3), un amplificateur d'adaptation (4), un convertisseur ten- sion/fréquence (5), un circuit diviseur (6), un compteur (7), des mémoires affectées aux sens de marche (V₁, V₂ ; R₁, R₂) et un circuit de calcul de différence (9).

10. Dispositif selon la revendication 9, caractérisé en ce que la chaîne de traitement comporte un dérivateur qui exclut de la mémorisation des sauts momentanés de valeur mesurée se situant hors d'une gamme prescrite.
